# EUROPÄISCHE PATENTSCHRIFT

(11) **EP 2 927 374 B1**
(45) Veröffentlichungstag und Bekanntmachung des Hinweises auf die Patenterteilung: **01.06.2016**
(21) Anmeldenummer: 15161384.1
(22) Anmeldetag: 27.03.2015
(51) Int. Cl.: E01F 15/14

(54) **FAHRZEUGRÜCKHALTESYSTEM MIT ANFANGS-/ENDKONSTRUKTION**
VEHICLE RESTRAINT SYSTEM WITH FRONT END/TERMINAL
DISPOSITIF ROUTIER DE RETENUE AVEC UNE STRUCTURE DE DÉBUT ET DE FIN

(30) Priorität: 02.04.2014 DE 102014104670
(43) Veröffentlichungstag der Anmeldung: 07.10.2015
(73) Patentinhaber: SGGT Strassenausstattungen GmbH, 66564 Ottweiler (DE)
(72) Erfinder: Laß, Horst, 44867 Bochum (DE); Klein, Walter, 54346 Mehring (DE); Heimann, Werner, 66583 Spiesen-Elversberg (DE); von Linsingen-Heintzmann, Barbara, 44867 Bochum (DE)
(74) Vertreter: Griepenstroh, Jörg

(56) Entgegenhaltungen:
- EP-B1- 1 381 737
- AT-B- 378 798
- DE-U1-202013 102 524

## Beschreibung

Die Erfindung betrifft ein Fahrzeugrückhaltesystem zur Anordnung neben einer Fahrbahn mit einer Anfangs-/Endkonstruktion in Form einer Absenkung gemäß den Merkmalen im Oberbegriff von Anspruch 1.

Ein Fahrzeugrückhaltesystem ist ein an einer Fahrbahn (Straße, Verkehrsweg) errichtetes System, das in bestimmtem Umfang ein von der Fahrbahn abkommendes Fahrzeug aufhalten soll. Fahrzeugrückhaltesysteme sind zu unterscheiden in Schutzeinrichtungen, Anpralldämpfer, Anfangs- und Endkonstruktionen sowie Übergangskonstruktionen.

Die überwiegende Mehrzahl der errichteten Fahrzeugrückhaltesysteme zählt zur Kategorie Schutzeinrichtung, welche umgangssprachlich auch als Leitplanken oder Schutzplanken bezeichnet werden. Eine häufig ausgeführte Schutzeinrichtung besteht aus einem Schutzplankenstrang aus miteinander lösbar verbundenen Schutzplanken aus Stahl, der sich fahrbahnseitig entlang der oberen Enden von am Boden festgelegten, insbesondere eingerammten Pfosten erstreckt. Den Schutzeinrichtungen ist das Wirkprinzip eines Zugbandes aus Stahl gemein. Das angestrebte Ziel ist hierbei das abkommende Fahrzeug durch ein elastisches Band parallel zum Straßenrand umzulenken und wieder in die Fahrspur zurückzuführen.

Die Anfangs- und Endpunkte von Schutzeinrichtungen stellen in der Regel aufgrund ihrer hohen Steifigkeit in Längsrichtung potentielle Gefahrenpunkte dar. Aus diesem Grund werden die Anfangs- und Endpunkte einer Schutzeinrichtung mit Anfangs- und Endkonstruktionen versehen.

Unter Anfangs- und Endkonstruktionen (Absenkung, Terminal) werden generell Konstruktionen verstanden, die am Anfang respektive Ende von Schutzeinrichtungen (Schutzplankensystemen) angeordnet werden, um einen stufenlosen Übergang von einem nicht vorhandenen Fahrzeugrückhaltevermögen zu einem vollen Aufhaltevermögen zu bilden, ohne dass hierdurch zusätzliche Gefahren im Falle eines Frontalanpralls hervorgerufen werden, und die Verankerung der Schutzeinrichtung und damit die einwandfreie Funktionsweise (Aufnahme von Zugkräften) gewährleistet ist.

Die häufigste Anfangs-/Endkonstruktion ist eine sogenannte Regelabsenkung, bei der der Schutzplankenstrang über 12 m hin abgesenkt und im Boden verankert wird.

Eine derartige Absenkung ist aus der EP 1 381 737 A1 vorbekannt.

Aufgrund von örtlichen Gegebenheiten kann es in der Praxis vorkommen, dass der Einsatz der vorgenannten Regelabsenkung nicht möglich ist. In diesen Fällen können kürzere Anfangs- und Endkonstruktionen angewendet werden. Der Einsatz solcher sogenannten Kurzabsenkungen stellt jedoch regelmäßig eine Ausnahme dar und ist auf Hochleistungsstraßen vor allem zufahrend nicht zulässig.

Als problematisch wird bei Absenkungen der sogenannte Rampeneffekt angesehen. Ein von der Fahrbahn abkommendes Fahrzeug trifft frontal, meist außermittig etwa bei einem Viertel der Fahrzeugbreite mit dem Fahrzeugboden auf den abgesenkten Schutzplankenstrang auf. Das Fahrzeug fährt am abgesenkten Schutzplankenstrang auf, verliert einseitig den Bodenkontakt und geht je nach Fahrtrichtung in eine rechts- oder linkslastige Fahrphase über. Hierbei besteht die Gefahr, dass das Fahrzeug vollständig den Bodenkontakt verliert und unkontrolliert in den Bereich des fließenden Verkehrs gelangt oder auf die fahrbahnabgewandte Böschungsseite der Absenkung umkippt.

Bei einer in der Praxis ausgeführten Absenkung sind die Pfosten von der Fahrbahn weg nach hinten versetzt und die Schutzplanken über Abstandshalter mit den Pfosten verbunden. Die Schutzplanken sind am fahrbahnseitigen vorderen Ende der Abstandshalter festgelegt. Die Verbindung der Abstandshalter mit den Pfosten erfolgt am von der Fahrbahn abgewandten rückwärtigen Ende der Abstandshalter. Die bekannte Absenkung ist erfolgreich getestet. Gleichwohl erscheint die Absenkung in ihrer Stabilität und dem Führungsverhalten für ein auffahrendes Fahrzeug verbesserungswürdig.

Der Erfindung liegt die Aufgabe zugrunde, ein Fahrzeugrückhaltesystem mit einer Anfangs-/Endkonstruktion in Form einer Absenkung in seinen Funktionseigenschaften zu verbessern und die Fahrzeugführung eines auffahrenden Fahrzeugs sicherer zu gestalten.

Die Lösung dieser Aufgabe besteht nach der Erfindung in einem Fahrzeugrückhaltesystem mit einer Absenkung gemäß den Merkmalen von Anspruch 1.

Vorteilhafte Ausgestaltungen und Weiterbildungen des erfindungsgemäßen Fahrzeugrückhaltesystems sind Gegenstand der abhängigen Ansprüche 2 bis 6.

Ein erfindungsgemäßes Fahrzeugrückhaltesystem zur Anordnung neben einer Fahrbahn weist am Boden festgelegte Pfosten, insbesondere in den Boden eingerammte Pfosten auf und einen sich fahrbahnseitig entlang der Pfosten erstreckenden Schutzplankenstrang. Der Schutzplankenstrang besteht aus miteinander verbundenen Schutzplanken. Die Pfosten erstrecken sich entlang der Fahrbahn. Die Schutzplanken sind im Wesentlichen auf gleicher Höhe angeordnet. Als Anfangs- bzw. Endpunkt der Schutzeinrichtung ist eine Anfangs-/Endkonstruktion in Form einer Absenkung vorgesehen. Die Absenkung weist von dem Anfangs- bzw. Endpunkt des Schutzplankenstranges ausgehend Schutzplanken auf, die an fahrbahnseitigen Pfosten festgelegt zum Boden hin abgesenkt sind. Erfindungsgemäß sind die Schutzplanken in der Absenkung an fahrbahnseitigen Enden von Abstandshaltern montiert und die Abstandshalter an den freien Enden von Pfosten festgelegt, wobei die Verbindung zwischen Abstandshalter und Pfosten in einem Verbindungsbereich erfolgt, welcher in der fahrbahnseitigen vorderen Längenhälfte eines Abstandshalters liegt. Die Pfosten in der Absenkung sind folglich ein Stück vom Seitenrand der Fahrbahn versetzt. Die vertikale Mittellinie des Verbindungsbereichs ist vor der vertikalen Mittellinie des Abstandshalters zur Fahrbahn hin versetzt angeordnet.

Die Abstandshalter werden zur Schaffung einer Trag- bzw. Führungsfläche für ein auffahrendes Fahrzeug genutzt. Die Pfosten sind in der vorderen fahrbahnseitigen Hälfte eines Abstandshalters mit diesem verbunden. Hierdurch wird eine hohe Stabilität der Absenkung erreicht. Gleichzeitig werden die nach hinten kragenden bzw. überstehenden Längenabschnitte des Abstandshalters als Tragfläche genutzt, um die Basis, auf der sich ein auffahrendes Fahrzeug bewegt, zu verbreitern. Die Unterstützung des Abstandshalters in der vorderen Längenhälfte deckt sich im Wesentlichen mit dem Fahrzeugschwerpunkt. Dies ist vorteilhaft für das Stützvermögen des Systems und die Tragfähigkeit für ein auffahrendes Fahrzeug. Das Fahrzeug wird auf der Absenkung bestmöglich geführt und verzögert. Das Fahrzeug wird in der kritischen Situation des Auffahrens, bei dem es angehoben wird, auf einer breiteren Basis stabilisiert.

Die Vertikalachse eines Pfostens in der Absenkung verläuft durch die vertikale Mittellinie des Verbindungsbereichs.

Für die Praxis vorteilhaft ist es, wenn der Verbindungsbereich zwischen Abstandshalter und Pfosten etwa bei einem Drittel der Länge des Abstandshalters +/- 20 %, insbesondere +/- 15 % angeordnet ist, gemessen von der oberen Vorderkante des Abstandshalters. Dies ist vorteilhaft für die Stabilität des Systems und die Tragkraft in der Absenkung. Ebenso ist diese Anordnung montagefreundlich, da die Verbindungsmittel zur Festlegung sowohl der Schutzplanken am Abstandshalter als auch zur Verbindung des Abstandshalters mit dem Pfosten gut erreichbar sind.

Der Abstandshalter hat gemessen von seiner oberseitigen Vorderkante bis zu seiner oberseitigen Hinterkante eine Länge. Der Verbindungsbereich ist in einem Abstand von der oberseitigen Vorderkante des Abstandshalters angeordnet. Der Abstand des Verbindungsbereichs von der Vorderkante ist bezogen auf die vertikale Mittellinie des Verbindungsbereichs, die sich mit der Vertikalachse des Pfostens deckt. Der Abstand des Verbindungsbereichs von der vorderen Oberkante ist größer oder gleich (≥) dem 0,15-fachen und kleiner (<) als das 0,5-fache der Länge des Abstandshalters.

Optional kann zur Verstärkung des Fahrzeugrückhaltesystems in der Absenkung ebenso wie im Bereich der Schutzeinrichtung zwischen Schutzplanke und Abstandshalter ein Stützbügel eingegliedert sein.

Ein weiterer Aspekt der Erfindung sieht vor, dass sich entlang der freien Enden der Abstandshalter im Bereich der Absenkung ein Spanngurt erstreckt. Der Spanngurt erstreckt sich entlang der Abstandshalter der Absenkung und ist an den freien, rückwärtigen Enden der Abstandshalter festgelegt. Vorzugsweise ist der Spanngurt ein Stahlblechband.

Analog zur bisherigen Auffahrsituation trifft ein Fahrzeug mit dem Unterboden auf die Oberkante der ersten der abgesenkten Schutzplanken auf. Der Anprallpunkt liegt in der Regel um ein Viertel der Fahrzeugbreite nach links verschoben außerhalb der Fahrzeuglängsachse. Das Fahrzeug wird einseitig angehoben. Die Anhebung des Fahrzeugs erfolgt infolge der erfindungsgemäßen Ausgestaltung auf einer breiteren und infolge der Unterstützung durch die Anordnung der Pfosten in der Absenkung im Bereich des Fahrzeugschwerpunktes stabileren Basis. Daraus resultiert, dass die kinetische Energie des Fahrzeugs im erforderlichen Umfang abgebaut und eine sichere Fahrzeugführung gewährleistet ist. Die Absenkung nutzt die bekannte Verbindung der Schutzplanken über Abstandshalter mit den Pfosten. Gleichzeitig wird die Absenkung so modifiziert, dass das Fahrzeug den Kontakt mit dem Boden nicht vollständig oder unkontrolliert verliert und der Fahrzeugschwerpunkt die Linie der Reifenaufstandspunkte nicht überquert. Insbesondere verhindert die erfindungsgemäße ausgestaltete Absenkung auch ein Umkippen eines auffahrenden Fahrzeugs zur Böschungsseite hin. Praktische Tests haben gezeigt, dass ein Fahrzeug nach dem Lösen von der Schutzeinrichtung wieder mit allen vier Rädern Bodenkontakt erhält. Der Aufprall wird in einer Einfederbewegung kompensiert und das Fahrzeug entfernt sich deutlich kontrollierter bzw. moderater unter einem flachen Winkel vom Fahrzeugrückhaltesystem bevor es zum Stillstand kommt.

Das Zugband des Fahrzeugrückhaltesystems wird durchgehend erhalten mit hoher Stabilität entlang des Schutzplankenstranges. Die Anfangs- und Endkonstruktion und der nachfolgende Schutzplankenstrang sind funktionsgerecht miteinander verbunden, so dass sich die Funktionseigenschaften, insbesondere die Zugbandwirkung der Schutzeinrichtung, die passive Sicherheit der Anfangs- und Endkonstruktion und die Kraftübertragung wechselseitig positiv ergänzen.

Die Erfindung ist nachfolgend anhand von in den Zeichnungen dargestellten Ausführungsbeispielen näher beschrieben. Es zeigen:
- Figur 1: einen Ausschnitt aus einem Fahrzeugrückhaltesystem mit einer Anfangs-/Endkonstruktion in Form einer erfindungsgemäßen Absenkung in der Vorderansicht;
- Figur 2: die Darstellung der Figur 1 in der Draufsicht;
- Figur 3: einen Schnitt durch die Darstellung der Figur 1 entlang der Linie A-A;
- Figur 4: eine Ansicht auf Darstellung der Figur 1 in einer Ansicht gemäß dem Pfeil B;
- Figur 5: einen Ausschnitt aus einer Absenkung eines erfindungsgemäßen Fahrzeugrückhaltesystems in einer perspektivischen Ansicht schräg von hinten und
- Figur 6: in perspektivischer Darstellungsweise einen Abstandshalter.

Die Figuren 1 und 2 zeigen einen Ausschnitt aus einem Fahrzeugrückhaltesystem 1 zur Anordnung neben einer Fahrbahn FB. In der Figur 2 ist die Fahrtrichtung durch einen Pfeil "Fahrtrichtung" gekennzeichnet.

Das Fahrzeugrückhaltesystem 1 weist am Boden 2 festgelegte, in den Boden 2 gerammte Pfosten 3 auf. An den oberen Enden 4 der Pfosten 3 ist auf der zur Fahrbahn FB gerichteten Seite ein Schutzplankenstrang 5 montiert. Der Schutzplankenstrang 5 besteht aus miteinander verbundenen Schutzplanken 6 aus Stahl. Die Schutzplanken 6 überlappen einander im Verbindungsbereich VB und sind mit Verbindungsmitteln in Form von Schraubbolzen an den Pfosten 3 festgelegt. Die Einbauhöhe des Schutzplankenstranges 5 beträgt im Regelfall 75 cm +/- 3 cm bezogen auf die Oberkante der Fahrbahn FB. Der Abstand der Vorderkante des Schutzplankenstranges 6 vom Rand der befestigten Fläche der Fahrbahn FB liegt im Regelfall bei 50 cm.

Am Anfangs- bzw. Endpunkt A/E des Schutzplankenstranges 5 ist eine Anfangs-/Endkonstruktion in Form einer Absenkung 7 vorgesehen. Die Anfangs-/Endkonstruktion spannt das fortlaufende Schutzplankensystem ab und leitet die auftretenden Kräfte in den Boden 2. Es verhindert einen Aufprall gegen die ansonsten hochstehenden Enden der Schutzeinrichtung bzw. dessen Schutzplankenstrang 5. Die Anfangs-/Endkonstruktion dient somit zum Schutz von unbeteiligten Personen oder schutzbedürftigen Bereichen neben der Fahrbahn FB oder des Gegenverkehrs sowie zum Schutz von Fahrzeuginsassen in einem von der Fahrbahn FB abkommenden Fahrzeug.

In der Absenkung 7 sind die Schutzplanken 6 vom Anfangs bzw. Endpunkt A/E ausgehend zum Boden 2 hin abgesenkt. Das bodenseitige Ende 8 der Absenkung 7 ist durch eine Umlenkung gerundet. Bei einer sogenannten Regelabsenkung erstreckt sich die Absenkung 7 über eine Länge von 12 m.

Die geneigt in Richtung zum Boden 2 verlaufenden Schutzplanken 6 sind in der Absenkung 7 an Abstandshaltern 9 und die Abstandshalter 9 an Pfosten 10 festgelegt (siehe hierzu Figur 3 sowie auch die Figuren 5 und 6). An den oberen Enden 11 der Pfosten 10 sind die Abstandshalter 9 und an den zur Fahrbahn FB gerichteten Enden 12 der Abstandshalter 9 die Schutzplanken 6 angeschraubt.

Die Figur 4 zeigt eine Ansicht von rechts auf die Absenkung 7 des Fahrzeugrückhaltesystems 1 gemäß dem Pfeil B. Man erkennt den vorderen Pfosten 3', der in einer Linie bzw. Flucht zu den Pfosten 3 des Schutzplankenstranges 5 angeordnet ist. Die Pfosten 10 in der Absenkung 7 sind um das Maß L_{V} von der Fahrbahn weg gegenüber den Pfosten 3, 3' versetzt.

Die Verbindung zwischen Abstandshalter 9 und Pfosten 10 erfolgt in einem Verbindungsbereich VB, welcher in der fahrbahnseitigen vorderen Längenhälfte L1 eines Abstandshalters 9 liegt. Der Verbindungsbereich VB zwischen Abstandshalter 9 und Pfosten 10 ist definiert durch drei Montageöffnungen 13 im Abstandshalter 9 und im oberen freien der Ende 4 der Pfosten 3, durch welche Schraubverbindungsmittel 14 zur Herstellung der Verbindung geführt und verspannt werden. Die Montageöffnungen 13 sind dreieckförmig angeordnet, wobei die Montageöffnungen 13 jeweils auf den Eckpunkten eines Dreiecks liegen. Die Vertikalachse V_{P} des Pfostens 10 verläuft durch die vertikale Mittellinie M_{V} des Verbindungsbereichs VB. Die vertikale Mittellinie M_{V} des Verbindungsbereichs VB ist vor der vertikalen Mittellinie M_{A} des Abstandshalters 9 zur Fahrbahn FB hin versetzt angeordnet.

Der Abstandshalter 9 besitzt eine Länge L_{A}, die von seiner oberseitigen Vorderkante 15 bis zu seiner oberseitigen Hinterkante 16 gemessen ist. Der Verbindungsbereich VB ist in einem Abstand L_{V} von der oberseitigen Vorderkante 15 des Abstandshalters 9 angeordnet. Der Abstand Lv des Verbindungsbereichs VB von der Vorderkante 15 ist bezogen auf die vertikale Mittellinie M_{V} des Verbindungsbereichs VB, die sich mit der Vertikalachse V_{P} des Pfostens 10 deckt. Der Abstand L_{V} des Verbindungsbereichs VB von der Vorderkante 15 ist größer oder gleich (≥) dem 0,15-fachen und kleiner (<) als das 0,5-fache der Länge L_{A} des Abstandshalters 9.

Die Figur 5 zeigt einen Ausschnitt aus der Absenkung 7 eines erfindungsgemäßen Fahrzeugrückhaltesystems 1 mit der Darstellung der Verbindung zwischen Pfosten 10, Abstandshalter 9 und Schutzplanke 6. Der Pfosten 10 hat ein C-Profil.

Ein Abstandshalter 9 ist in der Figur 6 nochmals einzeln zu erkennen. Der Abstandshalter 9 weist einen vertikal orientierten Mittelsteg 17 mit einem oberseitigen durchgehenden Längsschenkel 18 und einem unterseitigen Längsschenkel 19 auf. Die Montageöffnungen 13 im Verbindungsbereich VB sind im Mittelschenkel 17 in der vorderen Längenhälfte L1 des Abstandshalters 9 vorgesehen. Kommunizierend zum Verbindungsbereich VB ist im unteren Längsschenkel 19 eine Ausnehmung 20 zur Aufnahme des oberen Endes 11 eines hier nicht dargestellten Pfostens 10 vorgesehen. Am fahrbahnseitigen Ende 12 des Abstandshalters 9 ist ein sich in Richtung des oberen und unteren Längsschenkels 18, 19 erstreckender Montageflansch 21 vom Mittelsteg 17 abgekantet. Im vorderen Montageflansch 21 ist eine Montageöffnung 22 zur Durchführung von Verbindungsmitteln für die Herstellung einer Schraubverbindung mit einer Schutzplanke 6 vorgesehen. Am rückwärtigen Ende 23 des Abstandshalters 9 ist ein vom Mittelsteg 17 abgekanteter Endflansch 24 vorgesehen. Der Endflansch 24 ist vom Mittelsteg 17 in die zum vorderen Montageflansch 21 entgegenstehende Richtung abgekantet. Im Endflansch 24 ist eine Montageöffnung 25 zur Festlegung eines Spanngurtes 26 vorgesehen.

Die Figuren 2 und 5 verdeutlichen, dass sich auf der von der Fahrbahn FB abgewandten Seite entlang der freien rückwärtigen Enden 23 der Abstandshalter 9 ein Spanngurt 26 erstreckt. Der Spanngurt 26 ist jeweils endseitig auf der Rückseite einer Schutzplanke 6 des Schutzplankenstranges 5 bzw. der Absenkung 7 befestigt.

Durch die an den Pfosten 10 der Absenkung 7 nach hinten kragenden Längenabschnitte der Abstandshalter 9 wird die Fläche der Absenkung 7 für ein auffahrendes Fahrzeug verbreitert und ein auffahrendes Fahrzeug auf der Absenkung 7 stabilisiert. Gleichzeitig wird das Fahrzeug durch die Pfosten 10, welche die Abstandshalter 9 tragen, etwa in Längsrichtung des Fahrzeugschwerpunktes unterstützt. Der Anprallpunkt eines auffahrenden Fahrzeugs liegt in der Regel etwa um ein Viertel der Fahrzeugbreite verschoben außerhalb der Fahrzeuglängsachse. Beim Auffahren auf die Absenkung 7 wird das Fahrzeug einseitig angehoben. Durch die über die Abstandshalter 9 verbreiterte Auffahr- bzw. Gleitfläche wird das Fahrzeug innerhalb der Absenkung 7 so gestützt und geführt, dass ein Umkippen des Fahrzeugs zur Böschungsseite vermieden wird. Auch ein Zurückkatapultieren in die Fahrbahn wird vermieden. Insgesamt wird das Fahrzeug auf der Absenkung 7 sektoriell kontrolliert und definiert verzögert.

### Bezugszeichen:

- 1 -: Fahrzeugrückhaltesystem
- 2 -: Boden
- 3 -: Pfosten
- 3' -: Pfosten
- 4 -: oberes Ende von 3
- 5 -: Schutzplankenstrang
- 6 -: Schutzplanke
- 7 -: Absenkung
- 8 -: bodenseitiges Ende
- 9 -: Abstandshalter
- 10 -: Pfosten
- 11 -: oberes Ende von 10
- 12 -: vorderes Ende von 9
- 13 -: Montageöffnung
- 14 -: Schraubverbindungsmittel
- 15 -: Vorderkante von 9
- 16 -: Hinterkante von 9
- 17 -: Mittelsteg
- 18 -: oberseitiger Längsschenkel
- 19 -: unterseitiger Längsschenkel
- 20 -: Ausnehmung
- 21 -: Montageflansch
- 22 -: Montageöffnung
- 23 -: rückwärtiges Ende von 9
- 24 -: Endflansch
- 25 -: Montageöffnung
- 26 -: Spanngurt

- FB -: Fahrbahn
- A/E -: Anfangs-/Endpunkt
- VB -: Verbindungsbereich
- L1 -: vordere Längenhälfte von FB
- L_{A} -: Länge von 9
- L_{V} -: Abstand zwischen VB und 15
- V_{P} -: Vertikalachse von 10
- M_{V} -: vertikale Mittellinie von VB
- M_{A} -: vertikale Mittellinie von 9

## Patentansprüche

1. Fahrzeugrückhaltesystem (1) zur Anordnung neben einer Fahrbahn (FB), welches im Boden (2) festgelegte Pfosten (3) und einen sich fahrbahnseitig entlang der Pfosten (3) erstreckenden Schutzplankenstrang (5) aus miteinander verbundenen Schutzplanken (6) aufweist und welches eine Anfangs-/Endkonstruktion in Form einer Absenkung (7) aufweist, wobei von einem Anfangs- bzw. Endpunkt (A/E) des Schutzplankenstrangs (5) ausgehend die Schutzplanken (6) zum Boden (2) hin abgesenkt sind, wobei die Schutzplanken (6) in der Absenkung (7) an fahrbahnseitigen Enden (12) von Abstandshaltern (9) montiert sind und die Abstandshalter (9) an den oberen Enden (11) von Pfosten (10) festgelegt sind, **dadurch gekennzeichnet, dass** die Verbindung zwischen Abstandshalter (9) und Pfosten (10) in einem Verbindungsbereich (VB) erfolgt, welcher in der fahrbahnseitigen vorderen Längenhälfte (L1) eines Abstandshalters (9) liegt, wobei die vertikale Mittellinie (M_{V}) dieses Verbindungsbereichs (VB) vor der vertikalen Mittellinie (M_{A}) des Abstandshalters (9) zur Fahrbahn (FB) hin versetzt angeordnet ist.

2. Fahrzeugrückhaltesystem nach Anspruch 1, **dadurch gekennzeichnet, dass** die Vertikalachse (V_{P}) der Pfosten (10) durch die vertikale Mittelinie (M_{V}) dieses Verbindungsbereichs (VB) verläuft.

3. Fahrzeugrückhaltesystem nach wenigstens einem der Ansprüche 1 oder 2, **dadurch gekennzeichnet, dass** der Abstandshalter (9) gemessen von seiner oberseitigen Vorderkante (15) bis zu seiner oberseitigen Hinterkante (16) eine Länge (L_{A}) besitzt und der Verbindungsbereich (VB) bezogen auf seine vertikale Mittellinie (M_{V}), die sich mit der Vertikalachse (V_{P}) des Pfosten (10) deckt, in einem Abstand (L_{V}) von der oberseitigen Vorderkante (15) des Abstandshalters (9) angeordnet ist, wobei der Abstand (L_{V}) größer oder gleich (≥) dem 0,15-fachen und kleiner (<) als das 0,5-fache der Länge (L_{A}) des Abstandshalters (9) ist.

4. Fahrzeugrückhaltesystem nach wenigstens einem der Ansprüche 1 bis 3, **dadurch gekennzeichnet, dass** zwischen Schutzplanke und Abstandshalter ein Stützbügel eingegliedert ist.

5. Fahrzeugrückhaltesystem nach wenigstens einem der Ansprüche 1 bis 4, **dadurch gekennzeichnet, dass** sich entlang der rückwärtigen Enden (23) der Abstandshalter (9) ein Spanngurt (26) erstreckt.

6. Fahrzeugrückhaltesystem nach wenigstens einem der Ansprüche 1 bis 5, **dadurch gekennzeichnet, dass** der Abstandshalter (9) in einem unteren Längsschenkel (19) eine Ausnehmung (20) zur Aufnahme des oberen Endes (11) eines Pfostens (10) aufweist.

## Claims

1. Vehicle restraint system (1) for mounting adjacent to a roadway (FB), which comprises posts (3) fixed in the ground (2) and a guard rail string (5) consisting of guard rails (6) joined to one another which extends along the posts (3) on the roadway-facing side, said system comprising a starting / end structure in the form of a lowered section (7), wherein, starting from a starting or end point (A/E) of the guard rail string(5), the guard rails (6) are lowered towards the ground (2), the guard rails (6) in the lowered section (7) being mounted on the roadway-facing ends (12) of spacers (9), and the spacers (9) being fixed to the upper ends (11) of posts (10), **characterised in that** the connection between the spacers (9) and posts (10) is made in a connecting zone (VB) which is located on the roadway-facing side of the front longitudinal half (L1) of a spacer (9), the vertical centre line(M_{V}) of this connecting zone (VB)in front of the vertical centre line (M_{A}) of the spacer (9) being arranged offset towards the roadway (FB).

2. Vehicle restraint system according to claim 1, **characterised in that** the vertical axis (V_{P}) of the posts (10) extends through the vertical centre line (M_{V}) of this connecting zone (VB).

3. Vehicle restraint system according to at least one of claims 1 or 2, **characterised in that** the spacer (9) has a length (L_{A}), measured from its top front edge (15) to its top rear edge (16), and the connecting zone (VB) is arranged at a distance (L_{V}) from the top front edge (15) of the spacer (9), based on its vertical centre line (M_{V}) which coincides with the vertical axis (V_{P}) of the post (10), the distance (L_{V}) being greater than or equal to (≥) 0.15 times and less than (<) 0.5 times the length (L_{A}) of the spacer (9).

4. Vehicle restraint system according to at least one of claims 1 to 3, **characterised in that** a support bracket is incorporated between the guard rail and the spacer.

5. Vehicle restraint system according to at least one of claims 1 to 4, **characterised in that** a tensioning belt (26) extends along the rearward ends (23) of the spacers (9).

6. Vehicle restraint system according to at least one of claims 1 to 5, **characterised in that** the spacer (9) comprises, in a lower longitudinal limb (19), a recess (20) for accommodating the upper end (11) of a post (10).

## Revendications

1. Système de retenue de véhicule (1) pour agencement à côté d'une voie de circulation (FB), qui comporte des poteaux (3) fixés dans le sol (2) et une ligne de rail de sécurité (5), laquelle s'étend le long des poteaux (3) du côté de la voie de circulation et est constituée de rails de sécurité (6) assemblés les uns aux autres, et qui comporte une structure de début/fin sous la forme d'une partie descendante (7), les rails de sécurité (6) s'abaissant vers le sol (2) à partir d'un point de début ou de fin (A/E) de la ligne de rail de sécurité (5) et les rails de sécurité (6) au niveau de la partie descendante (7) étant montés sur des extrémités (12), côté voie de circulation, de dispositifs d'écartement (9) et les dispositifs d'écartement (9) étant fixés aux extrémités supérieures (11) de poteaux (10), **caractérisé en ce que** la liaison entre les dispositifs d'écartement (9) et les poteaux (10) s'effectue dans une zone de liaison (VB) qui se situe dans la demi-longueur avant (L1), côté voie de circulation, d'un dispositif d'écartement (9), la ligne médiane verticale (M_{V}) de cette zone de liaison (VB) étant agencée décalée en avant de la ligne médiane verticale (M_{A}) du dispositif d'écartement (9) en direction de la voie de circulation (FB).

2. Système de retenue de véhicule selon la revendication 1, **caractérisé en ce que** l'axe vertical (V_{P}) des poteaux (10) passe par la ligne médiane verticale (M_{V}) de cette zone de liaison (VB).

3. Système de retenue de véhicule selon au moins l'une des revendications 1 ou 2, **caractérisé en ce que** le dispositif d'écartement (9) a une longueur (L_{A}) mesurée de son arête avant supérieure (15) à son arête arrière supérieure (16) et **en ce que** la zone de liaison (VB) est agencée, par rapport à sa ligne médiane verticale (M_{V}) qui couvre l'axe vertical (V_{P}) du poteau (10), à une distance (L_{V}) de l'arête avant supérieure (15) du dispositif d'écartement (9), la distance (L_{V}) étant supérieure ou égale (≥) à 0,15 fois et inférieure (<) à 0,5 fois la longueur (L_{A}) du dispositif d'écartement (9).

4. Système de retenue de véhicule selon au moins l'une des revendications 1 à 3, **caractérisé en ce qu'**un étrier-support est inséré entre le rail de sécurité et le dispositif d'écartement.

5. Système de retenue de véhicule selon au moins l'une des revendications 1 à 4, **caractérisé en ce qu'**une ceinture de tension (26) s'étend le long des extrémités arrière (23) du dispositif d'écartement (9).

6. Système de retenue de véhicule selon au moins l'une des revendications 1 à 5, **caractérisé en ce que** le dispositif d'écartement (9) comporte dans une branche longitudinale inférieure (19) un trou (20) pour loger l'extrémité supérieure (11) d'un poteau (10).
